# EUROPÄISCHE PATENTSCHRIFT

(11) **EP 0 623 431 B1**
(45) Veröffentlichungstag und Bekanntmachung des Hinweises auf die Patenterteilung: **22.01.1997**
(21) Anmeldenummer: 94106876.9
(22) Anmeldetag: 03.05.1994
(51) Int. Cl.: B26D 5/08

(54) **Vorrichtung zum Schneiden von Endlos-Papier sowie ein Verfahren zu ihrem Betrieb**
Device for cutting a continuous paper web and method for operating the same
Dispositif pour couper une bande continue de papier ainsi qu'une méthode pour sa mise en oeuvre

(30) Priorität: 07.05.1993 CH 1421/93
(43) Veröffentlichungstag der Anmeldung: 09.11.1994
(73) Patentinhaber: Suter, Walter, CH-8142 Uitikon-Waldegg (CH)
(72) Erfinder: Suter, Walter, CH-8142 Uitikon-Waldegg (CH)
(74) Vertreter: White, William

(56) Entgegenhaltungen:
- EP-A- 0 203 222
- EP-A- 0 211 132
- DE-A- 3 621 791
- DE-B- 1 092 241
- US-A- 1 929 007
- IBM TECHNICAL DISCLOSURE BULLETIN, Bd.19, Nr.8, Januar 1977, NEW YORK US Seiten 2984 - 2985 MAURSCHADT ET AL. 'forms burster'

## Beschreibung

Die vorliegende Erfindung betrifft eine Vorrichtung zum Schneiden von Endlos-Papier mit Transportlochung, das über eine Zuführung nach der Abtrennung der Transportlochstreifen einer Quermesser-Anordnung mit einer nicht angetriebenen unteren Klinge und einer angetriebenen oberen Klinge zugeführt wird, gemäss dem Oberbegriff des Anspruchs 1.

Die Endlospapierbahnen von Hochleistungsdruckern zu Komputersystemen mit festen Geschwindigkeiten sollen in Einzelblätter geschnitten werden. Ein Schneidgerät muss nach seinen Funktionsprinzipien zyklisch arbeiten. Beim Schneiden steht das Papier still. Das hat zur Folge, dass das Papier bei jedem Anfahren bis nahe an seine Elastizitätsgrenze beansprucht wird, weil auch für den Schneidvorgang eine gewisse Zeit vergeht. Das Quermesser, mit dem die Papierbahn in einzelne Blätter geschnitten wird muss kurz hintereinander zweimal betätigt werden, damit eine Perforation zwischen den Blättern abgetrennt wird und/oder die Formulare auf gewünschte Nettomasse zugeschnitten werden können.

Wenn eine Gesamtzykluszeit auf 100 msec für ein Bruttoformat von 12 '' angesetzt wird, steht somit das Messer während etwa 75 msec still und wird dann in den verbleibenden 25 msec zweimal bewegt. Das bedeutet aber, dass dem Messer, das einen Hub von etwa 12 mm ausführen muss, weniger als 25 msec zur Verfügung steht. Das heisst, dass das Messer mit einer Geschwindigkeit von mindestens 2 m/sec zu bewegen wäre, wenn nicht noch ein Beschleunigungsweg und ein Abbremsweg im Arbeitshub und dasselbe nochmals im Rückkehrhub mitberücksichtigt werden müssten. Dadurch muss die Geschwindigkeit weit höher angesetzt werden.

Die bisher üblichen Exzenterantriebe helfen bei diesen Geschwindigkeiten nicht mehr weiter, will man nicht mit einem überdimensionierten Aufwand die notwendigen Geschwindigkeit erreichen.

Aus IBM Technical Disclosure Bulletin Vol. 19, No. 8, ist eine Vorrichtung Gemäß dem Oberbegriff des Anspruchs 1 bekannt, wobei eine Spulen-Anordnung als Antrieb für die obere Klinge vorgesehen ist.

Es ist eine Aufgabe der Erfindung eine Vorrichtung zu schaffen, mit der Endlos-Papierbahnen bei höchst zulässiger Transportgeschwindigkeit des Papiers quergeschnitten werden können.

Nach der vorliegenden Erfindung wird diese Aufgabe dadurch gelöst, dass in einer Vorrichtung nach dem Oberbegriff des Anspruchs 1 als Antrieb für die obere Klinge ein Linear-Motor verwendet ist, von dem der Stator am Träger für die Führung der oberen Klinge befestigt ist, und dass die obere Klinge als Läufer des Linear-Motors ausgebildet ist.

Die Erfindung umfasst ausserdem noch ein Verfahren zum Schneiden von Endlos-Papier mit Transportlochung unter Verwendung der Vorrichtung nach Anspruch 1, das dadurch gekennzeichnet ist, dass der Linear-Motor wenigstens kurz vor dem Schneidhub-Stromstoss in der Erregerwicklung des Stators mit einer Schwingung mit geringer Amplitude beaufschlagt wird, um damit das Messer auf- und abzubewegen, und dass der Schneidhub-Stromstoss im oberen Umkehrpunkt der Schwingung oder kurz danach ausgelöst wird.

Linear-Motoren auf elektromagnetischer Basis sind schon seit langem bekannt. So wurde beispielsweise in der DE-C-19 15 548 ein elektrischer Linear-Motor für begrenzte Einstellbewegungen von Magnetköpfen beschrieben. Das Problem, das damit gelöst werden musste, war die sofortige Stillsetzung mit hoher Bremsbeschleunigung bei Unterbruch des Motorstroms. Diese Erfindung liegt damit auf einem fernen Gebiet.

Eine ähnliche Verwendung eines Linear-Motors ist in den DE-C 33 17 521 und DE-C-33 17 523 beschrieben. Beide Druckschriften benützen einen Linear-Motor zur präzisen Einstellung von Tonköpfen, wobei die Geschwindigkeit keine Bedeutung hat.

Eine ausführliche Beschreibung von Vor- und Nachteilen elektromagnetischer Linear-Motoren findet sich in der EP-A-0 203 222 es kann somit an dieser Stelle auf ausführliche Diskussionen die Linear.Motoren betreffend verzichtet werden.

Im vorliegenden Fall wird von dieser Art von Antrieb insbesondere die Möglichkeit hoher Beschleunigung verlangt. Auf die Genauigkeit des Hubes oder den Platz für einen Exzenterantrieb kommt es hier nur in der Nebensache an.

Nachfolgend werden Ausführungsbeispiele der Erfindung beschrieben. In der Zeichnung ist eine Schneidvorrichtung nach der Erfindung dargestellt. Dabei zeigen:
- Fig. 1: eine perspektivische Ansicht einer ersten Ausführungsform einer Quermesserbaugruppe,
- Fig. 2: eine Teilschnittansicht der oberen Klinge mit Stator und Läufer gemäss der Schnittlinie II-II in Fig. 1, und
- Fig. 3: Eine perspektivische Ansicht einer zweiten Ausführungsform einer Quermesserbaugruppe

In Fig. 1 und 2 ist eine erste Ausführungsform mit in der bewegten, oberen Klinge 5 integrierten Permanentmagnet 7a. Wie bekannt ist die obere Klinge mit mehreren Führungen 8 an einem Träger 4 auf- und abbeweglich geführt. Auf einem Unterteil 1 ist die untere nicht angetriebene Klinge 6 mittels Schrauben 11 befestigt.

Der Permanentmagnet 7a ist in der oberen Klinge 5 integriert und mit einer hinteren Partie 7b dringt der Stator 7c in eine Ausnehmung 4a im Träger 4 ein, und ist dort in einer nicht näher dargestellten Weise befestigt. Im Stator 7c ist die Magnetspule 7d ersichtlich (Fig.2).

Fig.3 zeigt eine weitere Ausführungsform der Erfindung mit einer oberen angetriebenen Klinge 5 und einer unteren nicht angetriebenen Klinge 6. Die angetriebenen Klinge 5 ist an ihren beiden Enden an je einem Läufer eines Linear-Motors 17a, 17b befestigt. Anstelle der ausserhalb der Klinge 5 mit ihr verbundenen Läufermagnete könnten die Permanentmagnete auch wie in Fig, 1 und 2 gezeigt, in die Klinge integriert sein. Um wenn nötig die Antriebskraft zu erhöhen, wäre es auch denkbar mehr als zwei Linear- Motoren mit mehreren in die Klinge integrierten Permanentmagnet-Läufern vorzusehen.

Eine Gesamtschneidklinge könnte auch aus einem Führungsteil mit integriertem Permanentmagnet und einer auswechselbaren Schneide zusammengesetzt sein.

Auch wenn das obere Messer 5 sehr leicht gebaut werden kann, so ist doch eine Masse da, die beschleunigt werden muss. Der elektromagnetische Linear-Motor gibt aber hierzu eine gute Möglichkeit. Das gesamte Messer kann nämlich eine Schwingung ausführen aus der heraus dann der Arbeitshub erfolgen kann. Wenn bedacht wird, dass bei einer Frequenz w von beispielsweise 1000 Hz und einer Schwingung A von insgesamt 1 mm eine Grundbeschleunigung B notwendig ist, die sich wie folgt berechnen lässt:$\text{B} \text{=} {\text{w}}^{\text{2}} \text{×} \text{A}$ oder eingesetzt und ausgerechnet:$\text{B} {\text{=1000}}^{\text{2}} {\text{×0,001=10}}^{\text{3}} \frac{\text{m}}{{\text{sec}}^{\text{2}}}$ erzeugt werden muss, so dass dann der Arbeitshub bei dem für die einwandfreie Funktion mit einer Beschleunigung von$\text{B} \text{=1700} \frac{\text{m}}{{\text{sec}}^{\text{2}}}$ nur noch eine zusätzliche Beschleunigung von$\text{B} \text{=700} \frac{\text{m}}{{\text{sec}}^{\text{2}}}$ aufzubringen ist. Da der gesamte Hub des Messers etwa 12 mm beträgt kann mit relativ kleinen Magentkräften gearbeitet werden, so dass der Permanentmagnet 7a kein allzugrosses zusätzliches Gewicht ergibt.

## Patentansprüche

1. Vorrichtung zum Schneiden von Endlos-Papier mit Transportlochung, das über eine Zuführung nach der Abtrennung der Transportlochstreifen einer einer zur Vorrichtung gehörenden Quermesser-Anordnung (5,6) mit einem Träger (4), einer nicht angetriebenen unteren Klinge (6) und einer angetriebenen oberen Klinge (5) zugeführt wird, wobei die obere Klinge (5) an dem Träger (4) auf- und abbeweglich auf die untere Klinge hinzu geführt ist, **dadurch gekennzeichnet**, dass als Antrieb für die obere Klinge (5) ein Linear-Motor (7,15) verwendet ist, von dem der Stator (7c) am Träger (4) für die Führung der oberen Klinge (5) befestigt ist, und dass die obere Klinge (5) als Läufer des Linear-Motors (7,15) ausgebildet ist.

2. Vorrichtung nach Anspruch 1, **dadurch gekennzeichnet**, dass wenigstens ein Permanentmagnet (7a) in der angetriebenen oberen Klinge (5) vorhanden ist.

3. Vorrichtung nach Anspruch 2, **dadurch gekennzeichnet**, dass der wenigstens eine Permanentmagnet (7a) integrierender Bestandteil der oberen Klinge (5) ist.

4. Vorrichtung nach Anspruch 2, **dadurch gekennzeichnet**, dass der wenigstens eine Permanentmagnet (7a) an der oberen Klinge (5) angesetzt ist.

5. Verfahren zum Schneiden von Endlos-Papier mit Transportlochung unter Verwendung der Vorrichtung nach Anspruch 1, **dadurch gekennzeichnet**, dass der Linear-Motor wenigstens kurz vor dem Schneidhub-Stromstoss in der Erregerwicklung des Stators mit einer Schwingung mit geringer Amplitude auf- und abbewegt wird, und dass der Schneidhub-Stromstoss im oberen Umkehrpunkt der Schwingung oder kurz danach ausgelöst wird.

6. Verfahren nach Anspruch 5, **dadurch gekennzeichnet**, dass die Frequenz der Schwingung in der Grössenordnung von 500 bis 1500 Hz liegt.

7. Verfahren nach Anspruch 5 oder 6, **dadurch gekennzeichnet**, dass die Amplituden der Schwingung am Messer in der Grössenordnung von 1 mm liegt.

8. Verfahren nach Anspruch 5, **dadurch gekennzeichne**t, dass die Schwingdauer im Bereich 5 bis 10 msec liegt.

## Claims

1. Device for cutting continuous paper which has a transport perforation and, after the severing of the transport perforation strips, is fed via a feeding means to a transverse knife arrangement (5, 6) which belongs to the device and has a carrier (4), a non-driven lower blade (6) and a driven upper blade (5), the upper blade (5) being guided movably up and down on the carrier (4) towards the lower blade, characterized in that, as drive for the upper blade (5), a linear motor (7, 15) is used, the stator (7c) of which is fastened to the carrier (4) for guiding the upper blade (5), and in that the upper blade (5) is designed as the rotor of the linear motor (7, 15).

2. Device according to Claim 1, characterized in that there is at least one permanent magnet (7a) in the driven upper blade (5).

3. Device according to Claim 2, characterized in that the at least one permanent magnet (7a) is an integral part of the upper blade (5).

4. Device according to Claim 2, characterized in that the at least one permanent magnet (7a) is attached to the upper blade (5).

5. Method for cutting continuous paper which has a transport perforation, using the device according to Claim 1, characterized in that the linear motor, at least shortly before the cutting stroke current surge in the exciter winding of the stator, is moved up and down with an oscillation having a low amplitude, and in that the cutting stroke current surge is triggered at the upper turning point of the oscillation or shortly thereafter.

6. Method according to Claim 5, characterized in that the frequency of the oscillation is of the order of 500 to 1500 Hz.

7. Method according to Claim 5 or 6, characterized in that the amplitude of the oscillation on the knife is of the order of 1 mm.

8. Method according to Claim 5, characterized in that the oscillation period is in the range from 5 to 10 ms.

## Revendications

1. Dispositif pour découper une bande de papier en continu, munie de perforations d'entraînement qui, après alimentation et séparation des bandes perforées de transport, est fournie à un dispositif à couteaux transversaux (5, 6) appartenant au dispositif et ayant une poutre (4), une lame inférieure (6) non entraînée et une lame supérieure (5) entraînée, la lame supérieure (5) étant mobile en montée et descente par rapport à la poutre (4), par rapport à la lame inférieure,
caractérisé en ce que
le moyen d'entraînement de la lame supérieure (5) est un moteur linéaire (7, 15) dont le stator (7c) est porté par la poutre (4) pour guider la lame supérieure (5) et cette lame supérieure (5) constitue le rotor du moteur linéaire (7, 15).

2. Dispositif selon la revendication 1,
caractérisé en ce que
au moins un aimant permanent (7a) est prévu dans la lame supérieure (5) entraînée.

3. Dispositif selon la revendication 2,
caractérisé en ce que
au moins cet aimant permanent (7a) est une pièce intégrée à la lame supérieure (5).

4. Dispositif selon la revendication 2,
caractérisé en ce que
au moins un aimant permanent (7a) est monté sur la lame supérieure (5).

5. Procédé pour couper une bande de papier en continu, munie de perforations de transport, en utilisant le dispositif selon la revendication 1,
caractérisé en ce que
le moteur linéaire, au moins peu avant l'impulsion de courant pour la course de coupe appliquée à l'enroulement d'excitation du stator, est soulevé et abaissé avec une oscillation d'amplitude faible, et en ce que l'impulsion de courant pour la course de découpe est déclenchée au point d'inversion supérieure de l'oscillation, ou peu après celle-ci.

6. Procédé selon la revendication 5,
caractérisé en ce que
la fréquence de l'oscillation est de l'ordre de grandeur de 500 à 1500 Hz.

7. Procédé selon la revendication 5 ou 6,
caractérisé en ce que
l'amplitude de l'oscillation du couteau est de l'ordre de grandeur de 1 mm.

8. Procédé selon la revendication 5,
caractérisé en ce que
la durée de l'oscillation est de l'ordre de 5 à 10 msec.
